# FASCICULE DE BREVET EUROPEEN

(11) **EP 0 639 841 B1**
(45) Date de publication et mention de la délivrance du brevet: **14.01.1998**
(21) Numéro de dépôt: 94401859.7
(22) Date de dépôt: 16.08.1994
(51) Int. Cl.: H01H 1/38

(54) **Contact femelle, notamment pour sectionneur à haute tension**
Buchsen-Kontakt für Hochspannungstrennschalter
Female contact for H.T. isolator

(30) Priorité: 20.08.1993 FR 9310148
(43) Date de publication de la demande: 22.02.1995
(73) Titulaire: GEC ALSTHOM T & D INC, Laprairie, Québec J5R 2E5 (CA)
(72) Inventeur: Demissy, Daniel, Quebec, Montreal H1W 3V9 (CA)
(74) Mandataire: Fournier, Michel

(56) Documents cités:
- DE-A- 2 310 129
- DE-A- 2 935 202

## Description

L'invention est relative à un contact électrique femelle du type comprenant une pluralité de doigts métalliques disposés parallèlement entre eux selon les génératrices d'un cylindre, dans un montage connu sous le nom de contact tulipe. Un tel contact est destiné à coopérer avec un contact mâle constitué d'un tube, ou d'une tige, cylindrique coaxial au contact femelle et se déplaçant coaxialement.

De tels contacts femelles de type tulipe sont connus notamment par le document FR-A-9205689 et par le document DE-A-2310129. Ce dernier décrit un contact femelle comportant une première tulipe métallique munie de doigts de contact métalliques destinés à coopérer avec un contact mâle et séparés les uns des autres par des éléments isolants.

Un premier but de l'invention est de réaliser un contact femelle dans lequel l'effort de contact soit le même sur tous les doigts de la tulipe, même si le contact mâle pénètre de manière décalée axialement.

Un autre but de l'invention est de réaliser un contact femelle dans lequel la déformation des doigts, en raison des forces électrodynamiques qui s'exercent sur des doigts parallèles, soit limitée et ne dépasse pas la limite de déformation élastique.

Un autre but de l'invention est de réaliser un contact femelle dans lequel, en cas de court-circuit, le risque de soudage des doigts les uns aux autres et de brûlage du ressort de pression entourant les doigts de contact soit supprimé.

Tous ces buts sont réalisés par le contact femelle de l'invention.

Ce contact femelle, notamment pour sectionneur à haute tension, comporte une première tulipe métallique munie de doigts de contact métalliques destinés à coopérer avec un contact mâle et séparés les uns des autres par des éléments isolants.

Selon une caractéristique de l'invention, le contact femelle comporte une première tulipe réalisée par extrusion d'un bloc métallique suivie d'usinage et des des éléments isolants constitués sous la forme de doigts portés par une seconde tulipe, ces doigts en matériau isolant limitant les déplacements des doigts de contact dans le sens radial et dans le sens latéral à des valeurs prédéterminées inférieures à la limite de déformation élastique de ces doigts de contact.

L'invention est maintenant expliquée en détail par la description d'un mode préféré de réalisation, en référence au dessin annexé dans lequel:
- la figure 1 est une vue en perspective partiellement arrachée de la tulipe métallique constituant l'un des éléments du contact femelle de l'invention,
- la figure 2 est une vue en perspective partiellement arrachée montrant notamment la tulipe isolante imbriquée dans la tulipe métallique,
- la figure 3 est une vue en coupe axiale du contact de l'invention, en coopération avec le contact mâle associé,
- la figure 4 est une vue en coupe transversale d'un contact selon l'invention, sans ressort,
- la figure 5 est une vue en coupe axiale du contact femelle de l'invention, muni d'un ressort, le contact mâle étant engagé.

Comme il a déjà été mentionné, le contact femelle de l'invention comprend deux tulipes, l'une conductrice, l'autre isolante, interpénétrées.
La figure 1 montre la tulipe conductrice.
Elle est réalisée par une extrusion d'un bloc d'aluminium 1, complétée par une opération d'usinage.
L'extrusion permet de réaliser des doits de section sensiblement rectangulaire à bords arrondis, avec une grande face munie d'une arête radiale 2A à sommet plat de hauteur Y.

Le choix de la hauteur Y est déterminée, en liaison avec la longueur X du doigt, pour obtenir la rigidité souhaitée du doigt de contact.

L'arête 2A s'étend depuis le pied du doigt sur toute la longueur du doigt à l'exception de l'extrémité du doigt. Sur la partie plate de l'extrémité du doigt est rapportée une pastille 3 en matériau résistant à l'usure et aux effets de l'arc , et qui présente une protubérance intérieure 3A destinée à coopérer électriquement avec le contact mâle.

A la base du bloc est usinée une gorge 4 dont la profondeur permet d'ajuster la longueur X des doigts.

La base du bloc comprend une portion filetée 5 permettant la fixation par vissage d'un cône de centrage 7 pour le contact mâle 8 (voir figure 3).Le cône 7 est muni d'ergots brise-glace 7A.

A la base du bloc 1, l'extrusion a permis de définir, entre chacun des doigts, des espaces 10 entre lesquels s'engage une tulipe en matériau isolant, réalisée par extrusion suivie d'usinage ou par moulage, et comprenant une pluralité de doigts 11 réunis par des ponts 12 à une portion cylindrique 13. Le matériau isolant peut être choisi par exemple parmi les produits connus sous les marques téflon ou nylatron GSM, ce dernier étant un nylon type 6 à haute résistance avec une charge de bisulfure de molybdène dont une des caractéristiques est de ne pas entretenir la combustion.

Les doigts 11 ont une section sensiblement rectangulaire à bords arrondis. Les doigts isolants 11 ont la même longueur que les doigts métalliques 2. La portion cylindrique 13 s'arrête sensiblement au niveau du filetage 5. Entre la fin de la portion cylindrique 13 et l'extrémité des doigts 11, les ponts 12 définissent des arêtes 11A à sommet plat.

Le contact femelle, qui vient d'être décrit, résoud les problèmes techniques énoncés dans le préambule du présent mémoire.

En cas de court-circuit, la limitation du déplacement radial des doigts de contact 2, à une valeur inférieure à leur limite élastique, grâce à la présence des doigts isolants 11, évite la déformation plastique des doigts. Les doigts isolants évitent tout contact des doigts métalliques avec une enveloppe métallique extérieure et donc leur brûlage éventuels par des courants de dérivation destructeurs.

Le déplacement latéral des doigts de contact 2, dus aux forces électromagnétiques qui s'exercent sur des conducteurs parallèles, est limité par la présence des doigts isolants imbriqués 11, ce qui évite ainsi le risque d'une déformation permanente par dépassement de la limite élastique.

La présence de la tulipe isolante permet d'assurer un contact sensiblement égal entre le contact mâle et chacune des pastilles 3, même si le contact mâle se présente de manière axialement décalée.

Les doigts isolants non seulement limitent la flexion des doigts métalliques, mais ils les maintiennent isolés les uns des autres, ce qui évite les problèmes de soudure entre deux doigts parallèles déformés par l'effet d'un court-circuit (effet de rapprochement des courants parallèles, ces effets étant sensibles à partir d'environ 80kA 1 sec. et 216 kA crête asymétrique 10 cycles).

Il faut noter que les brûlages ou la soudure des doigts surviennent lorsque le choc du court-circuit fait bouger les doigts, ce qui augmente la résistance de contact au point de transfert et tend à provoquer une élévation de température pouvant aller jusqu'au point de fusion du cuivre.

Le contact femelle peut être doté d'un ressort circulaire 15 pour augmenter la pression de contact de la tulipe métallique. L'emploi d'un tel ressort dans le but précité est une technique bien connue de l'homme de métier; cependant, les ressorts directement en contact avec les doigts métalliques peuvent subir un courant de dérivation dus aux chocs dynamiques ou thermiques lors des court-cicuits, lorsque un ou plusieurs doigts ne sont plus en contact franc avec le contact mâle.

Selon la présente invention, le ressort 15 est disposé autour de la tulipe isolante, ce qui permet d'éviter tout contact galvanique entre le ressort et les doigts de contact métalliques, l'effort de pression du ressort étant transmis à travers la tulipe isolante. Le maintien en place du ressort est assuré par une gorge usinée dans l'ensemble des doigts isolants 11.

L'invention trouve application dans l'équipement des sectionneurs à haute tension dans lequel le marteau mobile se déplace axialement en fin de manoeuvre de fermeture.

## Revendications

1. Contact femelle, notamment pour sectionneur à haute tension, comportant une première tulipe métallique munie de doigts de contact métalliques (2) destinés à coopérer avec un contact mâle (8) et séparés les uns des autres par des éléments isolants, caractérisé en ce qu'il comporte une première tulipe réalisée par extrusion d'un bloc métallique suivie d'usinage et des éléments isolants constitués sous la forme de doigts (11) portés par une seconde tulipe, ces doigts en matériau isolant limitant les déplacements des doigts de contact dans le sens radial et dans le sens latéral à des valeurs prédéterminées inférieures à la limite de déformation élastique de ces doigts de contact.

2. Contact femelle, selon la revendication 1, caractérisé en ce que les doigts de contact de la tulipe métallique ont en section la forme d'un rectangle à bords arrondis et possèdent une arête (2A) s'étendant sur au moins une partie de la longueur du doigt.

3. Contact femelle, selon l'une des revendications 1 et 2, caractérisé en ce que les doigts en matériau isolant de la seconde tulipe ont une longueur égale à celle des doigts de contact métalliques.

4. Contact femelle, selon l'une des revendications 1 à 3, caractérisé en ce que les doigts en matériau isolant de la seconde tulipe ont une section sensiblement rectangulaire à bords arrondis et possèdent une arête (11A) partant d'un des grands côtés du rectangle.

5. Contact femelle, selon l'une des revendications 1 à 4, caractérisé en ce que la longueur des doigts de contact est ajustée par usinage d'une gorge (4) dans le bloc métallique extrudé.

6. Contact femelle selon l'une des revendications 1 à 5, caractérisé en ce que le bloc comprend un filetage cylindrique (5) destiné au vissage d'un cône de centrage (7) muni d'ergots brise-glace (7A) pour le contact mâle (8), ledit cône venant limiter la déflexion totale de l'ensemble desdites tulipes interpénétrées.

7. Contact femelle selon l'une des revendications 1 à 6, caractérisé en ce qu'il comprend un ressort (15) entourant les doigts isolants et assurant à travers ceux-ci une pression de contacts sur les doigts métalliques (2), sans continuité électrique entre le ressort et les doigts de contact métalliques.

## Patentansprüche

1. Buchsenkontakt, insbesondere für Hochspannungstrennschalter, welcher ein erstes metallisches Gehäuse umfaßt, das mit metallischen Fingerkontakten (2) versehen ist, welche mit einem Stiftkontakt (8) zusammenwirken und voneinander durch isolierende Elemente getrennt sind, dadurch gekennzeichnet, daß er umfaßt:
* ein erstes Gehäuse, das durch Extrusion und anschließende Bearbeitung eines metallischen Blocks hergestellt wird und
* isolierende Elemente in Form von Fingern (11), die von einem zweiten Gehäuse getragen werden, wobei diese Finger aus isolierendem Material die Verschiebung der Fingerkontakte in radialer und in seitlicher Richtung gemäß vorbestimmten Werten, die unter der elastischen Verformungsgrenze dieser Fingerkontakte liegen, begrenzen.

2. Buchsenkontakt gemäß Anspruch 1, dadurch gekennzeichnet, daß die Fingerkontakte des metallischen Gehäuses im Querschnitt die Form eines Rechtecks mit abgerundeten Rändern und eine Kante (2A) aufweisen, welche sich zumindest über einen Teil der Länge des Fingers erstreckt.

3. Buchsenkontakt gemäß einem der Ansprüche 1 und 2, dadurch gekennzeichnet, daß die Finger aus isolierendem Material des zweiten Gehäuse dieselbe Länge wie die metallischen Fingerkontakte aufweisen.

4. Buchsenkontakt gemäß einem der Ansprüche 1 bis 3, dadurch gekennzeichnet, daß die Finger aus isolierendem Material des zweiten Gehäuses einen merklich rechteckigen Querschnitt mit abgerundeten Rändern aufweisen und eine Kante (11A) besitzen, die von einer der Längsseiten des Rechtecks ausgeht.

5. Buchsenkontakt gemäß einem der Ansprüche 1 bis 4, dadurch gekennzeichnet, daß die Länge der Fingerkontakte durch Einbringen einer Vertiefung (4) in den extrudierten Metallblock eingestellt wird.

6. Buchsenkontakt gemäß einem der Ansprüche 1 bis 5, dadurch gekennzeichnet, daß der Block ein zylindrisches Gewinde (5) zum Anschrauben eines mit Führungsnasen (7A) für den Stiftkontakt (8) versehenen Zentrierkonus (7) aufweist, wobei der besagte Konus die vollständige Durchbiegung aller besagten ineinandergeschobenen Gehäuse begrenzt.

7. Buchsenkontakt gemäß einem der Ansprüche 1 bis 6, dadurch gekennzeichnet, daß er eine Feder (15) umfaßt, welche die isolierenden Finger umgibt und durch diese hindurch einen Kontaktdruck auf die metallischen Finger (2) gewährleistet, ohne einen Stromfluß zwischen der Feder und den metallischen Fingern zu erlauben.

## Claims

1. A female contact, in particular for a high tension section switch, including a metal first thimble provided with metal contact fingers (2) designed to cooperate with a male contact (8) and separated from one another by insulating elements, the female contact being characterized in that it includes a first thimble made by extruding a block of metal and then machining it, and insulating elements constituted in the form of fingers (11) carried by a second thimble, said fingers made of insulating material limiting the displacement of the metal contact fingers in a radial direction and in a lateral direction to predetermined values that are less than the elastic limit of deformation of the metal contact fingers, and serving in particular to prevent contact between the metal contact fingers.

2. A female contact according to claim 1, characterized in that the contact fingers of the metal thimble have a section in the form of a rectangle with rounded edges, and possess a ridge (2A) extending over at least a fraction of the length of the finger.

3. A female contact according to claim 1 or 2, characterized in that the insulating material fingers of the second thimble are of the same length as the metal contact fingers.

4. A female contact according to any one of claims 1 to 3, characterized in that the insulating material fingers (11) of the second thimble are of a section that is substantially rectangular with rounded edges and each possesses a ridge (11A) projecting from one of the large faces of the rectangle.

5. A female contact according to any one of claims 1 to 4, characterized in that the length of the contact fingers is adjusted by machining a groove (4) in the extruded metal block.

6. A female contact according to any one of claims 1 to 5, characterized in that the block includes a cylindrical thread (5) designed to have a centering cone (7) provided with ice-breaking spurs (7A) screwed thereon to receive the male contact (8), said cone serving to limit the total deflection of said interleaved thimbles when assembled together.

7. A female contact according to any one of claims 1 to 6, characterized in that it includes a spring (15) surrounding the insulating fingers and acting through them to impart contact pressure to the metal fingers (2) without electrical continuity being established between the spring and the metal contact fingers.
